# EUROPÄISCHE PATENTSCHRIFT

(11) **EP 0 562 076 B1**
(45) Veröffentlichungstag und Bekanntmachung des Hinweises auf die Patenterteilung: **28.06.1995**
(21) Anmeldenummer: 92920399.0
(22) Anmeldetag: 28.09.1992
(51) Int. Cl.: E05F 15/20, E05F 15/00

(54) **KAPAZITIVER NÄHERUNGSSENSOR ZUM ERKENNEN VON PERSONEN ODER GEGENSTÄNDEN**
CAPACITIVE PROXIMITY SENSOR FOR DETECTING PERSONS OR OBJECTS
DETECTEUR CAPACITIF DE PROXIMITE DETECTANT LA PRESENCE DE PERSONNES OU D'OBJETS

(30) Priorität: 16.10.1991 DE 4134016
(43) Veröffentlichungstag der Anmeldung: 29.09.1993
(73) Patentinhaber: DORMA GmbH + Co. KG, D-58256 Ennepetal (DE)
(72) Erfinder: RESSEL, Willi, D-5810 Witten (DE); STARK, Jürgen, D-4320 Hattingen (DE)
(86) Internationale Anmeldenummer: DE9200831
(87) Internationale Veröffentlichungsnummer: WO9308356

(56) Entgegenhaltungen:
- EP-A- 0 340 771
- DE-A- 2 719 955
- DE-A- 3 934 662

## Beschreibung

Die Erfindung betrifft eine elektromotorisch angetriebenen Drehtür mit einer Sicherheitsschaltung nach dem Oberbegriff des Anspruchs 1.

Durch die Rotationsbewegung der an einem Zentrum befestigten Drehflügel einer Drehtür besteht die Gefahr, daß in dem Bereich der auf einander zulaufenden Kanten, d.h. wenn die Außenkante eines Flügels sich einer Trommelwand nähert, eine Quetschung bzw. Scherung von Personen oder Gegenständen eintreten kann. Dieses ist besonders dann gegeben, wenn die Drehtür motorisch angetrieben wird. Es ist deshalb notwendig, Sicherheitsvorkehrungen zu treffen, die eine Beschädigung bzw. Verletzung von Personen oder Gegenständen ausschliessen. Zur Vermeidung einer Kollision muß deshalb die Drehbewegung der Drehtür unterbrochen werden. Eine Brems- bzw. Arrettiervorrichtung bringt die Drehflügel zum Stillstand.

Eine Sicherheitsschaltung für elektromotorisch angetriebene und elektrisch brems- oder arrettierbare Schwungmasse ist aus der DE-PS 39 34 662 bekannt geworden, welche aus leistenförmigen berührungs- oder druckempfindlichen elektrischen Schaltelementen besteht. Durch besondere Steuerungseinheiten bzw. Überwachungseinheiten soll eine Gefahr für den Benutzer ausgeschlossen werden.

Des weiteren ist in der DE-PS 27 19 955 ein Feldsensor zum Erkennen von Personen oder Gegenständen offenbart worden. Dieser Feldsensor ist an den Vorderkanten einer Aufzugstür angebracht worden, und stellt somit sicher, daß die eintretenden Personen bzw. zwischen den Aufzugstüren befindlichen Gegenstände nicht beschädigt werden. Kommt ein Gegenstand oder eine Person innerhalb des Abstrahlfeldes des Sensors, so wird ein Reversiervorgang der Aufzugstüren in Gang gesetzt. Diese Sensoren arbeiten immer mit der gleichen Empfindlichkeit.

Weiter ist der DE-OS 30 20 483 in Verbindung mit einem Prospekt der Firma Besam eine Sensorleiste zu entnehmen, die auf einem Querholm an einer Tür befestigt ist. Diese Sensorleiste arbeitet nach dem photoelektrischen Prinzip und erkennt in ihrem Abstrahlbereich befindliche Gegenstände. Der Nachteil der photoelektrischen Sensoren ist jedoch, daß sie auch z.B. Papierblätter als Gegenstand identifizieren und damit die Tür entsprechend der Gefahrfunktionen steuern würden.

Im vorliegenden Fall jedoch sollen Gegenstände wie z.B. Papier auf dem Boden nicht als ein Objekt erkannt werden, welches die Funktion der Drehtür beeinträchtigen soll. Neben den bereits vorerwähnten Gefahren an den Quetsch- und Scherstellen des vertikalen Holmes in Verbindung mit der Trommelwand, besteht eine weitere Gefahrenstelle im Bereich des Bodens. Hier befindet sich zwischen dem querlaufenden Holm des Flügels und dem Fußboden ein Spalt, in den z.B. Körperteile eingequetscht werden können. In diesem Falle ist insbesondere an Kinderhände und -füße zu denken. Aus diesem Grunde ist es wichtig, auch diesen Bereich in Bodennähe abzusichern.

Die Aufgabe der Erfindung ist es, die Sicherung eines Drehflügels einer Drehtür so zu gestalten, daß alle Gefahrenmomente für die benutzenden Verkehrskreise ausgeschlossen werden. Gleichzeitig soll aber auch sichergestellt werden, daß z.B. durch auf dem Boden befindliches Papier keine Beeinträchtigung der Funktionen der Drehtür eintreten darf.

Die Aufgabe wird erfindungsgemäß durch die Merkmale des kennzeichnenden Teils des Anspruchs 1 gelöst. Hier wird unterschieden zwischen dem bodennahen Querholm und dem vertikal außen verlaufenden Längsholm des Flügels. Beide Sensoren, die als Leisten ausgeführt sind, können mit ihren entsprechenden Ausgangssignalen elektrisch zusammengeschaltet werden und somit ein Abschaltsignal erzeugen, oder aber auch getrennt verarbeitet werden.

Bei der Anwendung kann die Empfindlichkeit des vertikalen und horizontalen Sensors auf zweierlei Art und Weise betrieben werden. Im statischen Betrieb, d.h. die Sensoren haben für den gesamten Umlauf des Drehflügels die gleiche Empfindlichkeit, wird jedes Objekt sowohl am Fußboden als auch im Bereich der Quetsch- und Scherstellen mit der gleichen Empfindlichkeit sicher erkannt. Soll jedoch eine noch höhere Sicherheit als beim Normalbetrieb gewährleistet werden, so kann im Bereich der Quetsch- und Scherstellen die Empfindlichkeit z.B. des vertikalen Sensors kurz vor dem Eintreffen des Drehflügels an der Trommelwand auf eine höhere Empfindlichkeit umgeschaltet werden. Dieser dynamische Betrieb hätte zur Folge, daß gerade im Bereich der großen Gefahrenstellen, ein noch größeres Maß an Sicherheit für den Benutzer vorhanden wäre. Nach dem Passieren der Vorderkante der Trommelwand würde dann die Empfindlichkeit wieder auf den normalen Level herabgesetzt. Wird nun von der vertikalen oder der am Boden befindlichen horizontalen Sensorleiste, die sich im übrigem auf jedem Drehflügel befindet, eine Person oder ein Objekt erfaßt, so wird die Drehür zum Stillstand gebracht. Dadurch ist es sichergestellt, daß keine Gefährdung für den Benutzer von der Drehtür ausgeht.

Der erfindungsgemäße Gegenstand wird anhand eines schematisch dargestellten möglichen Ausführungsbeispieles in den Figuren näher erläutert. Es zeigen:
- Figur 1:: Drehtür
- Figur 2:: Drehtür schematisch in der Draufsicht

Zwischen dem Bodenlager (3) und dem Deckenlager (2) befindet sich die Flügelanordnung der Drehtür (1). Die Anzahl der Drehflügel ist beliebig. Es können sowohl zwei-, drei- oder auch vierflügelige Drehtüren sein. An der Mittelachse (16) befinden sich die Drehflügel (4), (5), (14) und (15). Eingerahmt werden die Drehflügel von zwei gebogenen Trommelwänden (6) und (7). Auf jedem der Flügel (4), (5), (14) und (15) befindet sich an dem unteren querliegenden Holm (10) ein Sensor (12). Dieser Sensor (12) wird vorzugsweise als langgestreckte Sensorleiste ausgeführt. Durch diese am Boden befindlichen Sensorleisten (12) wird der Bodenbereich und damit der Luftspalt zwischen dem Querholm (10) und dem Fußboden (17) abgesichert. Aufgrund des abgestrahlten Feldes wird ein sich annähernder menschlicher Körperteil bzw. Gegenstände sicher erkannt und führt somit aufgrund der Störung des Feldes der kapazitiven Sensoren zu einer Auslösung eines Abschaltsignales, welches an die Antriebselektronik der Drehtür gegeben wird. Im Gegensatz zu menschlichen Körperteilen werden Papier oder z.B. Zigarettenschachteln nicht von der Sensorik erfaßt. Dieses ist besonders deshalb wichtig, damit ein kontinuierlicher Betrieb der Drehtür nicht gestört wird. Neben dem am Boden befindlichen Sensor (12) befindet sich eine weitere Sensorleiste (11) an dem vertikalen Holm (9) eines jeden Drehflügels (4), (5), (14) und (15). Diese Sensorleiste (11) ist auch auf der Innenseite, d.h. auf der Flügelvorderseite in Richtung der Drehrichtung der Drehtür angebracht. Auch dieser Sensor (11) strahlt ein Feld in Form einer Keule ab, und erfaßt somit Personen und Gegenstände, die eine Feldstörung herbeiführen. Dieses ist insbesondere dann gegeben, wenn sich der Drehflügel (4), (5), (14) oder (15) dem Bereich der Hauptschließkanten (8) und (20) nähert. Diese Hauptschließkanten (8) und (20) stellen in Verbindung mit den darauf zulaufenden Kanten der Drehflügel (4), (5), (14) und (15) Quetsch- und Scherstellen dar. Aus diesem Grunde müssen sie besonders abgesichert werden, um ein Einquetschen von Personen bzw. Gegenständen zu vermeiden.

Während des gesamten Umlaufes sind die Näherungssensoren, welche vorzugsweise als kapazitive Sensoren ausgebildet sind, eingeschaltet und können so jede gefährdende Störung im Ablauf der Drehtür erfassen und diese zum Stillstand bringen. Dieser Betrieb kann als statischer Betrieb bezeichnet werden, da die Empfindlichkeit der Sensoren (11) und (12) nicht verändert wird. Um jedoch bei den neuralgischen Quetsch- und Scherstellen (8) und (20) noch ein höheres Maß an Sicherheit für den Benutzer zu haben, kann auf einen dynamischen Betrieb umgeschaltet werden. Dieses kann vorzugsweise durch einen entsprechenden Geber, der sich an der Achse (16) in der Tür befindet, ausgelöst werden. Durch den dynamischen Betrieb wird aufgrund der höheren Empfindlichkeit der Sensorleiste (11) im Bereich (13) noch schneller eine Person oder ein Gegenstand erkannt.

Schaltungstechnisch kann es auch so realisiert werden, daß die vertikale Sensorleiste (11) im dynamischen Betrieb fährt und die horizontale Sensorleiste (12) im statischen Betrieb. Die von den Verstärkern der kapazitiven Näherungssensoren gelieferten Signale können getrennten Auswerteschaltungen zugeführt werden, die bestimmten Funktionen noch zugerordnet werden. Es ist dabei jedoch auch möglich, diese Signale einem Verstärker mit einer entsprechenden Komparatorstufe zuzuführen, die bei Überschreitung eines Schwellwertes den gesamten Antrieb stillegt.

### Bezugszeichen

- 1: Drehtür
- 2: Deckenlager
- 3: Bodenlager
- 4: Flügel
- 5: Flügel
- 6: Trommelwand
- 7: Trommelwand
- 8: Hauptschließkante
- 9: vertikaler Holm
- 10: Querholm
- 11: Sensor
- 12: Sensor
- 13: dynamischer Bereich
- 14: Flügel
- 15: Flügel
- 16: Mittelachse
- 17: Fußboden
- 18: Ausgang
- 19: Eingang
- 20: Hauptschließkante

## Patentansprüche

1. Elektromotorisch angetriebene Drehtür mit einer Sicherheitsschaltung, bei der die Kanten von Drehflügeln (4, 5, 14, 15) auf mindestens eine Kante (8, 20) einer Trommelwand (6, 7) zulaufen, mit leistenförmigen Sensoren (11) zum Erkennen von Personen oder Gegenständen, welche außen an den in Fahrtrichtung verlaufenden vertikalen Kanten (9) der Drehflügel (4, 5, 14, 15) angeordnet sind, mit einer Verstärker- und Auswerteelektronik, der die Sensorsignale zugeführt werden, und mit einer Brems- und Arretierungsvorrichtung, die bei einem Ansprechen des Sensors von der Auswerteelektronik angesteuert wird zum Abschalten des Antriebes und zum Abbremsen und Arretieren der Drehflügel, dadurch gekennzeichnet, daß im bodennahen Bereich an den in Fahrtrichtung verlaufenden horizontalen Kanten (10) der Drehflügel leistenförmige Sensoren (12) angeordnet sind, daß jeder der an den Drehflügeln angeordneten Sensoren (11, 12) ein kapazitiver Sensor ist, und daß die Empfindlichkeit der an den vertikalen Kanten (9) der Drehflügel angeordneten Sensoren (11) dann auf eine höhere Empfindlichkeit umschaltbar ist, wenn die vertikale Kante (9) des jeweiligen Drehflügels in den Bereich der Kante (8, 20) der Trommelwand (6, 7) kommt.

## Claims

1. A rotating doordriven by an electric motor with a safety circuit, wherein the edges of rotating leaves (4, 5, 14, 15) run towards at least one edge (8, 20) of a drum wall (6, 7), comprising strip-shaped sensors (11) to detect persons or objects outside the vertical edges (9) of the rotatings leaves (4, 5, 14, 15) in the direction of travel, comprising an amplifier and evaluation electronic system to which the sensor signals are fed, and comprising a braking and locking system which on response of the sensor is triggered by the evaluation electronic system to disconnect the drive and brake and lock the rotating leaves, characterised in that strip shaped sensors (12) are disposed on the horizontal edges (10) of the ratating leaves extending in the direction of travel, said sensors (11, 12) being disposed in the zone thereof near the ground, in that each of the sensors (11, 12) disposed on the rotating leaves is a capacitative sensor, and in that the sensitivity of the sensors (11) disposed on the vertical edges (9) of the rotating leaves can be switched to a higher sensitivity when the vertical edge (9) of the associated rotating leaf comes into the zone of the edge (8, 20) of the drum wall (6, 7).

## Revendications

1. Porte tournante entraînée par un moteur électrique avec un circuit de sécurité, dans lequel:
- les bords des battants (4, 5, 14, 15) de la porte tournante passent le long d'au moins un bord de la paroi (8, 20) du tambour (6, 7),
- des détecteurs (11) en forme de listel pour reconnaître des personnes ou des objets sont disposés le long des bords verticaux (9) des battants (4, 5, 14, 15), en mouvement das le sens de rotation;
- un dispositif électronique d'amplification et de traitement reçoit les signaux des détecteurs;
- un dispositif de freinage et d'arrêt de l'aile tournante, est commandé par le dispositif électronique de traitemant actionné par le détecteur, pour débrancher le mouvement et freiner et arrêter les battants en rotation, caractérisé en ce que les battants tournants portent, près du sol, le long de leurs bords horizontaux (10) tournants, des détecteurs (12) en forme de listel, tous les détecteurs (11, 12) montés sur les battants étant de type capacitif, la sensibilité de chacun des détecteurs (11) disposés le long des bords verticaux (9) des battants tournants pouvant être augmentée par commutation lorsque le bord vertical correspondant se trouve près du bord de la paroi (8, 20) du tambour (6, 7).
